# EUROPÄISCHE PATENTSCHRIFT

(11) **EP 0 498 173 B1**
(45) Veröffentlichungstag und Bekanntmachung des Hinweises auf die Patenterteilung: **01.03.1995**
(21) Anmeldenummer: 92100550.0
(22) Anmeldetag: 15.01.1992
(51) Int. Cl.: H01F 7/16

(54) **Eigenmediumbetätigtes durch ein bistabiles Magnetventil gesteuertes Servoventil für flüssige und gasförmige Medien**
Intrinsic medium actuated servo valve controlled by a bistable magnetic valve for a medium in a liquid and gaseous condition
Servo-soupape actionnée par d'incorporés et commandée par une soupape magnétique bistable pour moyens liquides et gazeux

(30) Priorität: 08.02.1991 DE 4103777
(43) Veröffentlichungstag der Anmeldung: 12.08.1992
(73) Patentinhaber: A. und K. Müller GmbH & Co. KG, D-40593 Düsseldorf (DE)
(72) Erfinder: Moldenhauer, Hermann, W-4000 Düsseldorf 12 (DE)
(74) Vertreter: Feder, Wolf-Dietrich, Dr. Dipl.-Phys.

(56) Entgegenhaltungen:
- DE-A- 3 323 370
- DE-A- 3 323 982
- DE-A- 3 402 768
- DE-A- 3 803 938
- DE-A- 3 810 154
- DE-A- 3 822 830
- DE-A- 3 907 057

## Beschreibung

Die Erfindung betrifft ein eigenmediumbetätigtes, durch ein bistabiles Magnetventil gesteuertes Servoventil für flüssige und gasförmige Medien, mit den Merkmalen aus dem Oberbegriff des Patentanspruchs 1.

Ein derartiges Ventil ist bekannt und bespielsweise in der DE-OS 38 22 830 beschrieben. Der Einsatz von bistabilen Magnetventilen zur Servosteuerung ist in vielfältigen Ausführungen bekannt und hat den Vorteil, daß mit geringstmöglichem Energieeinsatz gearbeitet werden kann und beispielsweise ohne Signalaufbereitung eine direkte Ansteuerung aus der Verknüpfungsebene heraus möglich ist und keine Erwärmung der Magnetspule und des Magnetankers auftreten. In den meisten Fällen wird die bistabile Wirkungsweise des Magnetventils mit Hilfe eines Dauermagneten und einer auf diesen abgestimmten Feder erreicht. Es sind auch Magnetventile bekannt, die ohne Permanentmagnet aufgebaut sind. Die bistabile Wirkungsweise dieser Ventile wird durch den Einsatz von relativ hartmagnetischen Werkstoffen im Magnetsystem erreicht. Die Koerzitivfeldstärke dieser hartmagnetischen Werkstoffe wird für einen kurzen Zeitraum - je nach Polung der Magnetspule - auf den Wert O gebracht oder verstärkt, so daß der Magnetanker des Magnetventils von der Polfläche entweder angezogen oder nicht angezogen unter der Wirkung einer Rückholfeder abgestoßen wird. Im hydraulischen Bereich ist mit dem Wegfall des Dauermagneten ein derartiges Ventil nicht mehr als Magnetfalle für ferritische Schwebeteilchen im Medium anzusehen.

Der Erfindung liegt die Aufgabe zugrunde, ein Servoventil der im Oberbegriff des Patentanspruchs 1 angegebenen Bauart so auszubilden, daß bei äußerst einfachem Aufbau die elektrische Steuerleistung noch weiter herabgesetzt werden kann, so daß zur Ansteuerung des bistabilen Magnetventils eine aus einer Batterie gespeiste Steuervorrichtung eingesetzt werden kann.

Die Lösung dieser Aufgabe geschieht erfindungsgemäß mit den Merkmalen des Patentanspruchs 1. Vorteilhafte Weiterbildungen des erfindungsgemäßen Servoventils sind in den Unteransprüchen beschrieben.

Der Grundgedanke der Erfindung besteht darin, im Magnetsystem des bistabilen Magnetventils weichmagnetische Werkstoffe einzusetzen, zu deren magnetischer Umpolung wegen der niedrigen Koerzitivfeldstärke Steuerimpulse mit sehr geringer elektrischer Leistung ausreichen. Mit einer so geringen Koerzitivfeldstärke kann der Magnetanker aber nicht gegen die Kraft einer Rückholfeder am Magnetpol gehalten werden. Es wurde daher auf eine Rückholfeder überhaupt verzichtet und das Gewicht des Magnetankers so auf die Haltekraft abgestimmt, daß dieser, wenn durch den Schließimpuls die Koerzitivfeldstärke auf O gebracht ist, aufgrund seines Eigengewichtes abfällt. Dies hat zwar zur Folge, daß die Einbaulage des Ventils innerhalb gewisser Grenzen festgelegt ist, es hat sich aber gezeigt, daß eine solche Anpassung des Magnetankergewichtes an die Haltekraft möglich ist, daß die Einbaurichtung des Servoventils mit einem Winkel zwischen der Längsachse des Magnetsystems und der Vertikalen bis zu 30° möglich ist.

Die Erfindung umfaßt auch die Betriebsweise des erfindungsgemäßen Servoventils mit Öffnungs- und Schließimpulsen für das bistabile Magnetventil, bzw. eine elektrische Steuervorrichtung zur Erzeugung der Öffnungs- und Schließimpulse, an welche das Magnetventil angeschlossen ist.

Die Öffnungs- und Schließimpulse zum Ein- und Ausschalten des Servoventils müssen in einem vorgegebenen Verhältnis unterschiedlich sein, damit beim Ablösen des Magnetankers aufgrund des Schließimpulses kein erneutes Aufmagnetisieren des Magnetsystems erfolgt, was ein Wiederanziehen des Magnetankers zur Folge hätte. Es hat sich als vorteilhaft erwiesen, wenn die Öffnungsimpulse zu den Schließimpulsen in einem Leistungsverhältnis von im wesentlichen 3:1 bis 5:1 ausgelegt sind, d.h. zum Abschalten wird nur 1/3 bis 1/5 der elektrischen Leistung benötigt, die zum Anziehen des Magnetankers aufgewendet werden muß. Diese Art der Betriebsweise ist auch unter Sicherheitsgesichtspunkten besonders wertvoll, wenn die zusätzliche Forderung erhoben wird, daß das Ventil, auch wenn in der Öffnungsphase ein Stromausfall auftritt, noch in der Lage sein muß, zu schließen.

Gemäß der weiteren Erfindung ist daher vorgesehen, daß die Steuervorrichtung zur Ansteuerung des Magnetventils so ausgebildet ist, daß bei der Abgabe des Öffnungsimpulses gleichzeitig die zur Erzeugung des Schließimpulses notwendige elektrische Energie aus der Stromquelle entnommen und gespeichert wird. Dies hat den Vorteil, daß beim Auftreten eines Stromausfalls bzw. dem Versagen der Speisebatterie ein Schließimpuls noch abgegeben werden kann. Diese Kopplung zwischen dem Öffnungs- und Schließimpuls verhindert auch ein Einschalten des Magnetventils bei entladener Batterie, die den Schließimpuls eventuell nicht mehr aufbringen könnte. Während der Öffnungsphase des Servoventils wird der Batterie kein Strom entnommen, auch nicht für den Abschaltimpuls.

Es hat sich gezeigt, daß bei dem erfindungsgemäßen Servoventil mit außerordentlich niedrigem Energiebedarf für einen Steuerzyklus von beispielsweise 10 mWs bei 6 bar Mediumsdruck gearbeitet werden kann. Dieser Energiebedarf liegt ca. 70% unter dem Energiebedarf des bekannten in DE-OS 38 22 830 beschriebenen bistabilen Magnetventils.

Im Folgenden wird anhand der beigefügten Zeichnungen ein Ausführungsbeispiel für ein Servoventil nach der Erfindung näher erläutert.

In den Zeichnungen zeigen:
- Fig. 1: im Querschnitt ein eigenmediumbetätigtes, durch ein bistabiles Magnetventil servogesteuertes Ventil für flüssige Medien;
- Fig. 2: in einem Strom/Zeit-Diagramm eine Darstellung der Öffnungs- und Schließimpulse für das Ventil nach Fig. 1;
- Fig. 3: in einem Prinzipschaltbild eine Steuereinrichtung zur Ansteuerung des Magnetventils für das Servoventil nach Fig. 1.

Das in Fig. 1 dargestellte Ventil besitzt ein Ventilgehäuse 1 mit einem Zulaufanschluß Z, in dem ein Sieb 13 angeordnet ist, sowie einem Ablaufanschluß A. Im Ventilgehäuse 1 ist ein Differentialkolben 2 in axialer Richtung verschiebbar angeordnet, der an seinen Rändern über eine Rollmembran 2.2 mit dem Ventilgehäuse 1 verbunden ist. Der Differentialkolben 2 trägt an einer Seite einen Ventilteller 2.1, der einem Ventilsitz 3 gegenüberliegt. Der Zulaufanschluß Z, also der Druckanschluß, mündet in eine ringförmige Druckkammer 4, die über den Ventilsitz 3 mit dem Ablaufanschluß A verbunden ist.

An der vom Ventilsitz 3 abgewandten Seite des Differentialkolbens 2 ist ein Steuerraum 5 angeordnet, der von der Druckkammer 4 durch den Differentialkolben 2 und die Rollmembran 2.2 abgegrenzt ist. Der Steuerraum 5 ist über eine im Differentialkolben 2 außermittig angeordnete Steuerbohrung 10 mit der Druckkammer 4 verbunden. Weiterhin sind im Steuerraum 5 angeordnet eine Rückstellfeder 12 für die Bewegung des Differentialkolbens 2 und ein Federelement 11, das mit einem Ende durch die Steuerbohrung 10 hindurch in den Druckraum 4 hineingeführt ist. Dieses Federelement 11 dient in an sich bekannter Weise dazu, die Steuerbohrung 10 von Fremdkörpern freizuhalten.

Der Steuerraum 5 ist über einen Abflußkanal, der sich aus den Abschnitten 6.1, 6.2 und 6.3 zusammensetzt, mit dem Ablaufanschluß A verbunden. Dabei verbindet der Abschnitt 6.1 den Druckraum 5 mit der Magnetventilkammer 7, welche wiederum über den Magnetventilsitz 9 und die Abschnitte 6.2 und 6.3 des Entlastungskanals mit dem Ablaufanschluß A verbunden ist. Die im Gehäuse 1 angeordnete Magnetventilkammer 7 mit dem Magnetventilsitz 9 gehört zu einem bistabilen Magnetventil, das in Fig. 1 insgesamt M bezeichnet ist und das auf dem Ventilgehäuse 1 im wesentlichen koaxial mit dem Differentialkolben 2 angeordnet ist.

Das Magnetventil M besitzt eine Magnetspule 16, durch die ein Führungsrohr 15 geführt ist, in dem ein Magnetanker 14 verschiebbar geführt ist, der an seinem dem Ventilgehäuse 1 zugewandten Ende eine Magnetankerdichtung 8 trägt, die dem Magnetventilsitz 9 gegenüberliegt. Das andere Ende des Magnatankers 14 liegt einem Kopfstück 17 gegenüber, das innerhalb des Führungsrohres 15 fest angeordnet ist. Die Magnetspule 16 ist von einem Magnetjoch 18 umfaßt, dessen einer Schenkel 18.1, der die in Fig. 1 untere Stirnseite der Magnetspule 16 umfaßt, zwischen Magnetspule 16 und Gehäuse 1 hindurchgeführt ist, während der andere Schenkel 18.2 die Magnetspule 16 an ihrer Oberseite umfaßt.

Magnetanker 14, Kopfstück 17 und Magnetjoch 18 bestehen aus einem weichmagnetischen Werkstoff mit einer Koerzitivfeldstärke von weniger als 400 A/m, wobei die Koerzitivfeldstärke des Magnetjochs 18 etwas höher liegen kann als die Koerzitivfeldstärke des Magnetankers 14 und des Kopfstücks 17. Wie aus Fig. 1 abzulesen, ist der Magnetanker 14 in seinen Abmessungen gegenüber üblichen Magnetventilen sehr kurzgehalten, so daß der Arbeitsluftspalt zwischen Magnetanker 14 und Kopfstück 17, der sonst etwa in Höhe der Quermittelebene der Magnetspule angeordnet wird, in diesem Fall sehr deutlich unterhalb der Quermittelebene Q1 der Magnetspule 16 liegt. Dabei ist die Anordnung weiterhin so, daß die Quermittelebene Q2 des Magnetankers 14 in etwa auf der Höhe des unteren Schenkels 18.1 des Magnetjochs 18 liegt. Das Gewicht des Magnetankers 14 ist auf die Haltekraft des Magnetsystems so abgestimmt, daß nach Zuführung eines die Magnetisierung der Magnetspule 16 bewirkenden Öffnungsimpulses über die Spulenzuführung 16.1 der sehr leichte Magnetanker 14 durch die Koerzitivfeldstärke am Kopfstück 17 festgehalten wird. In dieser Stellung ist das Magnetventil M geöffnet, in dem die Magnetankerdichtung 8 vom Magnetventilsitz 9 abhebt. Die an sich bekannte Wirkungsweise des Servoventils ist dann derart, daß bei geöffnetem Entlastungskanal 6.1-6.2-6.3 ein Druckausgleich zwischen dem Steuerraum 5 und dem Abflußanschluß A auftritt und der Differentialkolben 2 aufgrund des in der Druckkammer 4 anstehenden Druckes vom Ventilsitz 3 abhebt, so daß sich das Ventil öffnet.

Wird nun auf die Magnetspule 16 ein Schließimpuls gegeben, der ein Magnetfeld umgekehrter Polarität erzeugt, derart, daß die Koerzitivfeldstärke gerade aufgehoben wird und sich für die Haltekraft der Wert O ergibt, so fällt der Magnetanker 14 aufgrund seines Eigengewichtes vom Kopfstück 17 ab und die Magnetankerdichtung 8 verschließt den Magnetventilsitz 9, so daß der Entlastungskanal 6.1-6.2-6.3 verschlossen ist. Das durch den Zulaufanschluß Z unter Druck zuströmende Medium gelangt über die Druckkammer 4 und die Steuerbohrung 10 in den Steuerraum 5. Die Flächenverhältnisse am Differentialkolben 2 sind so gewählt, daß bei verschlossenem Entlastungskanal der Differentialkolben 2 unter dem Druck des Mediums sich auf den Ventilsitz 3 zu bewegt und sich das Ventil durch Aufsetzen des Ventiltellers 2.1 auf den Ventilsitz 3 schließt.

Die Erzeugung der die Ummagnetisierung des Magnetsystems bewirkenden Steuerimpulse kann in verschiedener Weise erfolgen. So kann beispielsweise eine nicht eigens dargestellte Steuervorrichtung zur Erzeugung elektrischer Impulse jeweils Impulse gleicher Amplitude und gleicher Polarität erzeugen und die Magnetspule 16 weist zwei Wicklungen mit entgegengesetztem Wicklungssinn und unterschiedlichem elektrischem Widerstand auf, so daß bei Abgabe der Steuerimpulse jeweils für den Öffnungsimpuls und den Schließimpuls unterschiedliche Ströme fließen, die unterschiedliche Magnetisierungen entgegengesetzter Polarität erzeugen.

Es ist aber auch möglich, von vornherein elektrische Steuerimpulse unterschiedlicher Amplitude und Polarität zu erzeugen und der mit nur einer Wicklung versehenen Magnetspule 16 zuzuführen.

Fig. 2 zeigt schematisch als Stromimpulse I, aufgetragen gegen die Zeit t, einen Öffnungsimpuls I1 und einen Schließimpuls -I2, die ein Leistungsverhältnis von 3:1 bis 5:1 aufweisen. Mit diesem Leistungsverhältnis ist sichergestellt, daß der Schließimpuls -I2 nicht wieder zu einem Aufmagnetisieren des Kopfstücks 17 derart führt, daß der Magnetanker 14 wieder anzieht und das Ventil wieder öffnet. In Fig. 2 ist beim Öffnungsimpuls schraffiert ein Bereich I angedeutet der anzeigt, daß der Öffnungsimpuls einen Anteil besitzt, der zur Aufladung eines in der nachfolgend beschriebenen Steuerschaltung angeordneten Speicherkondensators C1 dient, der die Erzeugung eines Schließimpulses auch bei einem Ausfall der Speisespannung sicherstellt.

Fig. 3 zeigt schematisch eine Steuervorrichtung STV zur Erzeugung der Öffnungs- und Schließimpulse, die über einen Schalter S an eine beispielsweise als Batterie ausgebildete Stromquelle V angeschlossen ist. Der Schalter S kann auch als Näherungselektronik ausgebildet sein und dabei beispielsweise auf der Basis von Infrarotstrahlung, Ultraschall, Radar u. dgl. arbeiten. Die Stromquelle liefert die Versorgungsspannung für eine erste Steuervorrichtung ST1 zur Spannungsüberwachung und eine zweite Steuervorrichtung ST2 zur Impulserzeugung über Versorgungseingänge VE1+, VE1- bzw. VE2+, VE2-. Beim Schließen des Schalters S wird dem Signaleingang SE1 der ersten Steuervorrichtung ST1 ein Signal zugeführt und gleichzeitig ein Speicherkondensator C2 zur Aufrechterhaltung der Versorgungsspannung beim Öffnen des Schalters S aufgeladen, wobei durch eine Diode D1 eine Rückwärtsentladung des Kondensators C2 verhindert wird.

Weiterhin ist an die Stromquelle V1 über den Schalter S eine Brückenschaltung angeschlossen, die insgesamt mit B bezeichnet ist und die vier ansteuerbare Schaltelemente S1, S2, S3 und S4 enthält, deren Ansteuereingänge jeweils mit den Signalausgängen SA1, SA2, SA3 und SA4 der zweiten Steuerschaltung ST2 zur Impulserzeugung verbunden sind. Die Schaltelemente S1 bis S4 sind in Fig. 3 als Schalter dargestellt. Selbstverständlich können an dieser Stelle elektronische Schaltelemente, also Schalttransistoren oder IC-Schaltkreise, verwendet werden. Im Brückenzweig der Brückenschaltung B liegt die Magnetspule 16 mit ihren beiden Eingangsklemmen 16.1 und 16.2. Parallel zur Magnetspule 16 liegt eine Spannungsbegrenzerschaltung Z zur Begrenzung der Höhe des Schließimpulses. Parallel zur gesamten elektronischen Brückenschaltung B liegt ein zweiter Speicherkonendensator C1 zur Erzeugung des Schließimpulses bei einem Ausfall der Speisespannung, wobei über eine Diode D2 eine Rückwärtsentladung des Kondensators C1 verhindert wird.

Die Funktionsweise der beschriebenen Schaltung ist folgende:

Beim Schließen des Schalters S wird von der zweiten Steuervorrichtung ST2 über die Signalausgänge SA1 und SA2 ein Steuersignal abgegeben, welches die Schaltelemente S1 und S2 kurzzeitig schließt, so daß die Eingangsklemme 16.1 der Magnetspule 16 kurzzeitig am negativem Pol und die Eingangsklemme 16.2 kurzzeitig am positiven Pol der Spannungsquelle liegt und ein entsprechender Stromimpuls durch die Magnetspule 16 fließt. Während des weiteren Schließzustandes des Schalters S sind alle Schaltelemente S1 bis S4 wieder geöffnet, so daß kein weiterer Strom durch die Magnetspule 16 fließt. Beim Öffnen des Schalters S erzeugt die zweite Steuervorrichtung ST2 nunmehr an den Signalausgängen SA3 und SA4 Steuersignale, die die Schaltelemente S3 und S4 kurzzeitig schließen. Dies hat zur Folge, daß nunmehr die Eingangsklemme 16.1 der Magnetspule 16 an den positiven Pol der Spannungsquelle und die Eingangsklemme 16.2 an den negativen Pol der Spannungsquelle angeschlossen ist und somit ein Stromimpuls umgekehrter Richtung durch die Magnetspule 16 hindurchfließt. Die Spannungsbegrenzerschaltung Z verhindert dabei das Ansteigen der an den Eingangsklemmen 16.1 und 16.2 anliegenden Spannung über einen bestimmten Wert, womit auch die Amplitude des durch die Spule fließenden Schließimpulses begrenzt ist. Auf diese Weise kann das Leistungsverhältnis von Öffnungsimpuls zu Schließimpuls eingestellt werden.

Die Speicherkondensatoren C1 und C2 stellen die Funktionsweise der Steuervorrichtung sicher, obwohl beim Öffnen des Schalters S keine Versorgungsspannung mehr anliegt. Diese Anordnung bewirkt, wie ersichtlich, daß auch bei einem vollständigen Ausfall der Stromquelle V das Wiederschließen des Ventils sichergestellt ist, indem ein Schließimpuls abgegeben wird.

Die erste Steuervorrichtung ST1 zur Spannungsüberwachung sowie die zweite Steuervorrichtung ST2 zur Impulserzeugung können in an sich bekannter Weise aufgebaut sein. Dies wird nicht weiter beschrieben. Selbstverständlich kann vorgesehen sein, daß bei einem Ausfall der Speisespannung oder einem Absinken der Speisespannung unter einem vorgegebenen Wert die Spannungsüberwachungsvorrichtung ein Alarmsignal abgibt.

## Patentansprüche

1. Eigenmediumbetätigtes, durch ein bistabiles Magnetventil gesteuertes Servoventil für flüssige und gasförmige Medien, mit einem in einem Ventilgehäuse (1) bewegbar angeordneten, den Ventilteller (2.1) tragenden Differentialkolben (2), an dessen einer Seite ein mit dem Ventilzufluß verbundener Druckraum (4) angeordnet ist, der über einen dem Ventilteller (2.1) gegenüberliegenden Ventilsitz (3) mit dem Ventilauslaß (A) verbunden ist und an dessen anderer Seite ein Steuerraum (5) angeordnet ist, wobei der Steuerraum (5) über einen Entlastungskanal (6.1, 6.2, 6.3), welcher durch die Magnetventilkammer (7) und den Magnetventilsitz (9) führt und durch die Magnetankerdichtung (8) verschließbar ist, mit dem Ventilauslaß (A) und über eine außermittig im Differentialkolben (2) angeordnete Steuerbohrung (10) mit dem Druckraum (4) verbunden ist und bei dem das Magnetsystem des Magnetventils einen Magnetanker (14) aufweist, der in einem durch eine auf dem Ventilgehäuse (1) angeordnete Magnetspule (16) führenden Führungsrohr (15) gleitend geführt ist und an dessen dem Magnetventilsitz (9) zugekehrten einen Ende die Magnetankerdichtung (8) aufweist, während sein anderes Ende einem fest im Führungsrohr (15) angeordneten Kopfstück (17) gegenüberliegt, wobei die Magnetspule (16) ein ihre beiden Enden umfassendes Magnetjoch (10) aufweist, dadurch gekennzeichnet, daß der frei im Führungsrohr (15) verschiebbare Magnetanker (14) sowie das Kopfstück (17) und das Magnetjoch (18) aus weichmagnetischem Material bestehen und das Gewicht des Magnetankers (14) derart ist, daß innerhalb gewisser Grenzen der Einbaulage des Magnetventils der Magnetanker (14) durch die Koerzitivfeldstärke des weichmagnetischen Materials in der geöffneten Stellung des Magnetventils festhaltbar ist, jedoch aufgrund nur seines Eigengewichts abfällt, wenn die Koerzitivfeldstärke auf Null gebracht ist.

2. Servoventil nach Anspruch 1, dadurch gekennzeichnet, daß die Koerzitivfeldstärke des magnetischen Materials kleiner als 400 A/m ist.

3. Servoventil nach Anspruch 2, dadurch gekennzeichnet, daß die Koerzitivfeldstärke des Materials für den Magnetanker (14) und das Kopfstück (17) kleiner ist als die Koerzitivfeldstärke des Materials für das Magnetjoch (18).

4. Servoventil nach einem der Ansprüche 1 bis 3, dadurch gekennzeichnet, daß die Anpassung des Magnetankergewichtes an die Haltekraft des Magnetsystems so ist, daß eine Einbaurichtung des Servoventils mit einem Winkel zwischen der Längsachse des Magnetsystems und der Vertikalen bis zu 30° möglich ist.

5. Servoventil nach einem der Ansprüche 1 bis 4, dadurch gekennzeichnet, daß der Arbeitsluftspalt zwischen Kopfstück (17) und Magnetanker (14) unterhalb der Quermittelebene (Q1) der Magnetspule (16) liegt.

6. Servoventil nach Anspruch 5, dadurch gekennzeichnet, daß die Quermittelebene (Q2) des Magnetankers (14) im wesentlichen auf der Höhe des zwischen Magnetspule (16) und Ventilgehäuse (1) liegenden Schenkels (18.1) des Magnetjochs (18) liegt.

7. Servoventil nach einem der Ansprüche 1 bis 6, dadurch gekennzeichnet, daß das Magnetventil (M, 16) an eine elektrische Steuervorrichtung (STV) anschließbar ist, durch welche dem Magnetsystem elektrische Steuerimpulse (I1, -I2) zuführbar sind, welche abwechselnd aufeinanderfolgende Öffnungs- und Schließimpulse des Magnetfeldes des Magnetsystems bewirken, wobei die Schließimpulse entgegengesetzte Polarität wie die Öffnungsimpulse und eine kleinere Amplitude als die Öffnungsimpulse aufweisen.

8. Servoventil nach Anspruch 7, dadurch gekennzeichnet, daß das Leistungsverhältnis der Öffnungsimpulse zu den Schließimpulsen mindestens 3:1 bis 5:1 beträgt.

9. Servoventil nach Anspruch 7 oder 8, dadurch gekennzeichnet, daß die Magnetspule zwei Wicklungen mit entgegengesetztem Wicklungssinn und unterschiedlicher Impedanz aufweist.

10. Servoventil nach Anspruch 7 oder 8, dadurch gekennzeichnet, daß die elektrische Steuervorrichtung elektrische Impulse unterschiedlicher Polarität und unterschiedlicher Amplitude abgibt.

11. Servoventil nach einem der Ansprüche 7 bis 10, dadurch gekennzeichnet, daß die Steuervorrichtung (STV) über einen Ein/Ausschalter (S) an eine Stromquelle (V) anschließbar ist und so ausgebildet ist, daß beim Schließen des Ein/Ausschalters (S) ein Öffnungsimpuls erzeugt und gleichzeitig mit dem Öffnungsimpuls ein Speicherkondensator (C1) aufgeladen wird und beim Öffnen des Ein/Ausschalters (S) durch Entladen des Speicherkondensators (C1) der Schließimpuls erzeugt wird.

## Claims

1. Intrinsic medium actuated servo-valve controlled by a bistable solenoid valve for liquid and gaseous media, with a step piston (2) carrying the valve head (2.1) and movably arranged in a valve chamber (1), on the one side of which piston a pressure chamber (4) connected to the valve inlet is arranged, which chamber is connected to the valve outlet (A) via a valve face (3) opposite the valve head (2.1) and on the other side of which piston a control chamber (5) is arranged, the control chamber (5) being connected to the valve outlet (A) via a relief channel (6.1, 6.2, 6.3) which leads through the solenoid valve housing (7) and the solenoid valve face (9) and which can be closed by the armature seal (8) and to the pressure chamber (4) via a control hole (10) arranged off-centre in the step piston (2) and in which the magnet system of the solenoid valve has an armature (14) which is led in a sliding manner through a guide tube (15) leading through a magnetic coil (16) arranged on the valve chamber (1) and which has at the one end facing the solenoid valve face (9) the armature seal (8) whereas its other end is opposite a head piece (17) firmly arranged in the guide tube (15), the magnetic coil (16) having a magnetic yoke (18) surrounding both its ends, characterized in that the armature (14) which can be freely moved in the guide tube (15) as well as the head piece (17) and the magnetic yoke (18) comprise magnetically soft material and the weight of the armature (14) is such that within certain limits of the installation position of the solenoid valve the armature (14) can be held in the opened position of the solenoid valve through the coercive field strength of the magnetically soft material but falls solely on the basis of its intrinsic weight when the coercive field strength is brought to zero.

2. Servo-valve according to Claim 1, characterized in that the coercive field strength of the magnetic material is less than 400 A/m.

3. Servo-valve according to Claim 2, characterized in that the coercive field strength of the material for the armature (14) and the head piece (17) is less than the coercive field strength of the material for the magnetic yoke (18).

4. Servo-valve according to one of Claims 1 to 3, characterized in that the adaptation of the armature weight to the holding force of the magnet system is such that a direction of installation of the servo-valve is possible at an angle up to 30° between the longitudinal axis of the magnet system and the vertical.

5. Servo-valve according to one of Claims 1 to 4, characterized in that the working air gap between head piece (17) and armature (14) lies below the transverse centre plane (Q1) of the magnetic coil (16).

6. Servo-valve according to Claim 5, characterized in that the transverse centre plane (Q2) of the armature (14) lies substantially at the level of the leg (18.1) of the magnetic yoke (18) lying between magnetic coil (16) and valve chamber (1).

7. Servo-valve according to one of Claims 1 to 6, characterized in that the solenoid valve (M, 16) can be connected to an electrical control device (STV) by means of which electrical control pulses (I1, -I2) can be supplied to the magnet system, which pulses bring about alternately successive opening and closing pulses of the magnetic field of the magnet system, the closing pulses having opposite polarity to the opening pulses and a smaller amplitude than the opening pulses.

8. Servo-valve according to Claim 7, characterized in that the power ratio of the opening pulses to the closing pulses is at least 3:1 to 5:1.

9. Servo-valve according to Claim 7 or 8, characterized in that the magnetic coil has two turns with opposite direction of winding and different impedance.

10. Servo-valve according to Claim 7 or 8, characterized in that the electrical control device produces electrical pulses of different polarity and different amplitude.

11. Servo-valve according to one of Claims 7 to 10, characterized in that the control device (STV) can be connected to a power source (V) via an on/off switch (S) and is so designed that when the on/off switch (S) closes an opening pulse is generated and a storage capacitor (C1) is charged at the same time as the opening pulse and when the on/off switch (S) opens the closing pulse is generated by the discharge of the storage capacitor (C1).

## Revendications

1. Servosoupape, commandée par son propre fluide et pilotée par un clapet magnétique bistable, pour fluides liquides et gazeux, comportant un piston différentiel (2) mobile à l'intérieur d'une cage de soupape (1) et supportant la tête de soupape (2-1), piston sur un côté duquel est disposée une chambre de compression (5) reliée à l'admission et qui est lui-même relié à l'échappement (A) par un siège de soupape (3) opposé à la tête de soupape (2-1), et sur l'autre côté duquel est disposée une chambre de régulation (5), cette chambre de régulation (5) étant reliée, d'une part, à l'échappement (A) par un canal de détente (6.1, 6.2, 6.3) traversant la chambre du clapet magnétique (7) et le siège du clapet magnétique (9) et obturable par le joint (8) de l'induit magnétique et, d'autre part, à la chambre de compression par un alésage (10) disposé de manière décentrée dans le piston différentiel (2), tandis que le système magnétique du clapet magnétique présente un induit (14) qui est guidé de manière coulissante dans un tube de guidage (15) traversant une bobine magnétique (16) disposée sur la cage de soupape (1), et qui présente, sur son extrémité orientée vers le siège (9), le joint (8) de l'induit magnétique, tandis que son autre extrémité est opposée à une partie sommitale (17) disposée de manière fixe dans le tube de guidage (15), ladite bobine magnétique (16) présentant une culasse d'aimant (11), caractérisée en ce que l'induit (14) pouvant coulisser librement dans le tube (15), ainsi que la pièce sommitale (17) et la culasse d'aimant (18), sont constitués en un matériau à basse coercitivité et que le poids de l'induit (14) est tel que, entre certaines limites de positionnement du clapet magnétique, l'induit (14) est maintenu en place par l'intensité du champ coercitif de ce matériau à basse coercitivité, en position ouverte dudit clapet magnétique, mais qu'il retombe sous le seul effet de sa propre gravité si l'intensité coercitive est ramenée à zéro.

2. Servosoupape selon la revendication 1, caractérisée en ce que l'intensité du champ coercitif du matériau magnétique est inférieure à 400 A/m.

3. Servosoupape selon la revendication 2, caractérisée en ce que l'intensité du champ coercitif du matériau de l'induit (14) et de la pièce sommitale (17) est inférieure à celle du matériau de la culasse d'aimant (18).

4. Servosoupape selon les revendications 1 à 3, caractérisée en ce que le poids de l'induit magnétique est ajusté à la force de retenue du système magnétique de manière à permettre de monter la servosoupape sous une direction telle que l'angle formé entre l'axe longitudinal du système magnétique et la verticale soit égal à 30° au maximum.

5. Servosoupape selon l'une des revendications 1 à 4, caractérisée en ce que l'entrefer utile entre la pièce sommitale (17) et l'induit (14) se situe sous le plan transversal médian (Q1) de la bobine magnétique.

6. Servosoupape selon la revendication 5, caractérisée en ce que le plan transversal médian (Q2) de l'induit (14) se situe sensiblement au niveau de la branche (18.1) de la culasse d'aimant (18) placée entre la bobine magnétique (16) et la cage de soupape (1).

7. Servosoupape selon l'une des revendications 1 à 5, caractérisée en ce que le clapet magnétique (M, 16) peut être connecté à un dispositif de régulation électrique (STV) au moyen duquel des impulsions de commande électriques peuvent être amenées au système magnétique (11-12), lesquelles provoquent des impulsions consécutives d'ouverture et de fermeture du champ magnétique du système magnétique, les impulsions de fermeture étant de polarité opposée aux impulsions d'ouverture et d'amplitude plus faible que ces dernières.

8. Servosoupape selon la revendication 7, caractérisée en ce que le rapport entre les puissances des impulsions d'ouverture et les impulsions de fermeture est au minimum compris entre 3:1 et 5:1.

9. Servosoupape selon la revendication 7 ou 8, caractérisée en ce que la bobine magnétique présente deux enroulements enroulés en sens opposés et impédances différentes.

10. Servosoupape selon la revendication 7 ou 8, caractérisée en ce que le dispositif de régulation électrique émet des impulsions électriques de polarités et d'amplitudes différentes.

11. Servosoupape selon l'une des revendications 7 à 10, caractérisée en ce que le dispositif de régulation électrique (STV) peut être connecté à une alimentation d'énergie électrique (V) au moyen d'un conjoncteur/disjoncteur (S), et que ce système est réalisé de telle sorte que la fermeture dudit conjoncteur/disjoncteur (S) produit une impulsion d'ouverture, laquelle charge simultanément un condensateur (C1), et que l'ouverture de ce conjoncteur/disjoncteur (S), en déchargeant ledit condensateur (C1), produit l'impulsion de fermeture.
